# EUROPÄISCHE PATENTSCHRIFT

(11) **EP 4 538 477 B1**
(45) Veröffentlichungstag und Bekanntmachung des Hinweises auf die Patenterteilung: **08.04.2026**
(21) Anmeldenummer: 24203904.8
(22) Anmeldetag: 01.10.2024
(51) Int. Cl.: E04F 13/076, E04F 13/08, E04F 13/14, E04F 13/26

(54) **VERKLEIDUNGSELEMENT**
COVERING ELEMENT
ÉLÉMENT DE REVÊTEMENT

(30) Priorität: 05.10.2023 AT 508162023
(43) Veröffentlichungstag der Anmeldung: 16.04.2025
(73) Patentinhaber: Wienerberger AG, 1100 Wien (AT)
(72) Erfinder: SANDERS, Lieven, 1100 Wien (AT)
(74) Vertreter: Gibler & Poth Patentanwälte KG

(56) Entgegenhaltungen:
- DE-U1- 202007 006 447
- DE-U1- 29 517 199
- US-A1- 2014 093 677
- US-A1- 2015 292 214
- US-B2- 10 167 639

## Beschreibung

Die Erfindung betrifft ein Verkleidungselement zur Befestigung an einer Fassade eines Gebäudes gemäß dem Patentanspruch 1.

Es ist bekannt Fassaden von Gebäuden mit Holz-, Marmor- oder Aluminiumplatten zu verkleiden. Hierdurch kann eine bessere Wärmedämmung und ein ästhetisch ansprechendes Äußeres des Gebäudes erreicht werden.

In der Regel werden hierbei die Platten in an der Außenwand des Gebäudes vorinstallierte Schienen eingeschoben bzw. eingehängt.

Nachteilig daran ist, dass extra ein die Platten tragendes Gerüst an der Außenwand des Gebäudes befestigt werden muss, was umständlich, zeitaufwendig und kostspielig ist. Die Herstellung und Montage solcher Platten erfordert weiters eine hohe Präzision, damit Wasser nicht durch Spalten zwischen den Platten eindringt und Schimmelbildung begünstigt wird.

Aus der DE 295 17 199 U1 ist ein keramisches Wandverkleidungselement bekannt, welches als Strangpressprofil ausgebildet ist.

Aus der US 2015/0292214 A1 und der US 2014/0093677 A1 sind Wandverkleidungselemente bekannt, welche aus Kunststoff ausgebildet sind.

DE202007006447U1 offenbart ein Element gemäß dem Oberbegriff des Anspruchs 1.

Aufgabe der Erfindung ist es daher ein Verkleidungselement der eingangs genannter Art anzugeben, mit welchem die genannten Nachteile vermieden werden können, welches einfach und schnell positionierbar und montierbar ist, wobei eine ästhetisch ansprechende ebene und regendichte Oberfläche erreicht wird.

Erfindungsgemäß wird dies durch die Merkmale des Patentanspruches 1 erreicht.

Dadurch ergibt sich der Vorteil, dass das Verkleidungselement einfach und schnell positionierbar und montierbar ist. Durch Verwendung von mehreren solchen Verkleidungselementen kann eine ästhetisch ansprechende, ebene und regendichte Fassade ermöglicht werden. Durch die wenigstens eine Befestigungsöffnung kann das Verkleidungselement einfach an einer Gebäudeaußenwand, insbesondere an Holzbalken, welche an der Gebäudeaußenwand angeordnet sind, befestigt werden.

Durch das zweite Positionierelement kann das Verkleidungselement einfach in Eingriff mit wenigstens einem ersten Positionierelement eines weiteren Verkleidungselements gebracht und somit zuverlässig positioniert werden. Durch die genaue Positionierung kann auch die Herstellung einer regendichten Gebäudefassade unterstützt werden.

Die Erfindung betrifft weiters einen Gebäudefassade gemäß dem Patentanspruch 8.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine beispielhafte Darstellung einer bevorzugten Ausführungsform eines Verkleidungselements in Aufsicht;
Fig. 2 eine beispielhafte Darstellung der bevorzugten Ausführungsform des Verkleidungselements in Unteransicht;
Fig. 3 eine beispielhafte Darstellung der bevorzugten Ausführungsform des Verkleidungselements in einer ersten Seitenansicht;
Fig. 4 eine beispielhafte Darstellung der bevorzugten Ausführungsform des Verkleidungselements in einer zweiten Seitenansicht;
Fig. 5 eine beispielhafte Darstellung der bevorzugten Ausführungsform des Verkleidungselements in einer Hinteransicht;
Fig. 6 eine beispielhafte Darstellung der bevorzugten Ausführungsform des Verkleidungselements in einer Frontansicht;
Fig. 7 eine beispielhafte Darstellung einer bevorzugten Ausführungsform einer Gebäudefassade umfassend mehrere Verkleidungselemente in einer Frontansicht;
Fig. 8 eine beispielhafte Darstellung der bevorzugten Ausführungsform der Gebäudefassade umfassend mehrere Verkleidungselemente in einer Seitenansicht;
Fig. 9 eine beispielhafte Darstellung der bevorzugten Ausführungsform der Gebäudefassade umfassend mehrere Verkleidungselemente als Schnitt in einer Seitenansicht;
Fig. 10 eine beispielhafte Darstellung einer weiteren bevorzugten Ausführungsform einer Gebäudefassade umfassend mehrere Verkleidungselemente in einem weiteren Verlegemuster in einer Frontansicht.

Die Fig. 1 bis 10 zeigen zumindest Teile eines Verkleidungselements 1 zur Befestigung an einer Fassade eines Gebäudes, wobei das Verkleidungselement 1 eine im Wesentlichen plane äußere Sichtfläche 2 mit einem ersten Rand 3 und einen, zu dem ersten Rand 3 gegenüberliegenden, zweiten Rand 4 aufweist, wobei an dem ersten Rand 3 eine Stufe 5 umfassend eine erste Flanke 6 mit einer Flankenhöhe und eine Stufenfläche 7 angeordnet ist, wobei auf der, durch die erste Flanke 6 von dem ersten Rand 3 um die Flankenhöhe beabstandeten, Stufenfläche 7 wenigstens eine Befestigungsöffnung 8 zur Befestigung des Verkleidungselements 1 an einer Fassade und wenigstens ein erstes Positionierelement 9 angeordnet ist, wobei an dem zweiten Rand 4 eine zweite Flanke 10 mit der Flankenhöhe angeordnet ist, und wobei an einer zur Sichtfläche 2 gegenüberliegenden Unterseite 11 des Verkleidungselements 1 in einem zur zweiten Flanke 10 benachbarten Randbereich wenigstens ein zweites Positionierelement 12 zum Eingriff mit wenigstens einem ersten Positionierelement 9 eines weiteren Verkleidungselements 1 angeordnet ist.

Dadurch ergibt sich der Vorteil, dass das Verkleidungselement 1 einfach und schnell positionierbar und montierbar ist. Durch Verwendung von mehreren solchen Verkleidungselementen 1 kann eine ästhetisch ansprechende, ebene und regendichten Fassade ermöglicht werden. Durch die wenigstens eine Befestigungsöffnung 8 kann das Verkleidungselement 1 einfach an einer Gebäudeaußenwand, insbesondere an Holzbalken, welche an der Gebäudeaußenwand angeordnet sind, befestigt werden. Durch das zweite Positionierelement 12 kann das Verkleidungselement 1 einfach in Eingriff mit wenigstens einem ersten Positionierelement 9 eines weiteren Verkleidungselements 1 gebracht und somit zuverlässig positioniert werden. Durch die genaue Positionierung kann auch die Herstellung einer regendichten Gebäudefassade 17 unterstützt werden.

Das Verkleidungselement 1 wird an einer Fassade eines Gebäudes, demnach an der Außenwand eines Gebäudes, befestigt. An der Außenwand eines Gebäudes können bevorzugt Holzbalken angeordnet sein, an welchen das Verkleidungselement 1 befestigt, insbesondere angenagelt, ist.

Das Verkleidungselement 1 weist eine im Wesentlichen plane äußere Sichtfläche 2 auf. Im Wesentlichen plane äußere Sichtfläche 2 bedeutet hierbei, dass die Sichtfläche 2 auf makroskopischer Ebene im Wesentlichen eben, zusammenhängend und auswölbungsfrei ausgebildet ist. Die Sichtfläche 2 kann aus optischen Gründen gemustert sein.

An der Sichtfläche 2 ist ein erster Rand 3 und ein, zu dem ersten Rand 3 gegenüberliegender, zweiter Rand 4 angeordnet. An dem ersten Rand 3 ist eine Stufe 5 umfassend eine erste Flanke 6 mit einer Flankenhöhe und eine Stufenfläche 7 angeordnet. Die Stufenfläche 7 ist durch die erste Flanke 6 von dem ersten Rand 3 um die Flankenhöhe beabstandet. An der Stufenfläche 7 sind wenigstens eine Befestigungsöffnung 8 zur Befestigung des Verkleidungselements 1 an einer Fassade und wenigstens ein erstes Positionierelement 9 angeordnet.

An dem zweiten Rand 4 ist eine zweite Flanke 10 mit der Flankenhöhe angeordnet. An einer zur Sichtfläche 2 gegenüberliegenden Unterseite 11 des Verkleidungselements 1 ist in einem zur zweiten Flanke 10 benachbarten Randbereich wenigstens ein zweites Positionierelement 12 zum Eingriff mit wenigstens einem ersten Positionierelement 9 eines weiteren Verkleidungselements 1 angeordnet.

Die Sichtfläche 2 kann auch als Oberseite des Verkleidungselements 1 bezeichnet werden. Die Flankenhöhe bezeichnet die Höhe zwischen dem ersten Rand 3 und der Stufenfläche 7. Die Flankenhöhe der ersten Flanke 6 ist im Wesentlichen ident zur Flankenhöhe der zweiten Flanke 10, was beispielhaft aus den Figuren ersichtlich ist. Hierdurch kann eine ebene Fassade bzw. eine ebene Verkleidung der Außenwand eines Gebäudes hergestellt werden, was beispielhaft in den Fig 7 bis Fig. 10 dargestellt ist.

Besonders bevorzugt kann vorgesehen sein, dass das Verkleidungselement 1 in einem Längsschnit bzw. in einer Seitenansicht keilförmig ausgebildet ist, was in den Figuren 3, 4 und 8 beispielhaft dargestellt ist. Durch die Keilform kann, wie in Figur 8 beispielhaft dargestellt ist, einfach und zuverlässig eine im Wesentlichen ebene Gebäudefassade 17 hergestellt werden. Dies wird dadurch ermöglicht, dass die Stufenfläche 7 von dem ersten Rand 3 um die Flankenhöhe beabstandet ist und dass an dem zweiten Rand 4 eine zweite Flanke 10 mit derselben Flankenhöhe angeordnet ist.

Weiters ist eine Gebäudefassade 17, umfassend eine Anordnung mehrerer Verkleidungselemente 1 vorgesehen, wobei zwei aneinander angrenzend angeordnete Verkleidungselemente 1 mittels ersten und zweiten Positionierelementen 9,12. Ausschnitte einer Gebäudefassade 17 mit bevorzugten Verlegemustern sind in den Figuren 7 bis 9 beispielhaft dargestellt.

Bei der Gebäudefassade 17 kann besonders bevorzugt vorgesehen sein, dass die Sichtflächen 2 der Verkleidungselemente 1 in einer gemeinsamen Ebene angeordnet sind. Durch die Anordnung der Sichtflächen 2 in einer gemeinsamen Ebene wird einerseits eine ansprechende Optik ähnlich wie Fließen erreicht, ohne das Fugen zu verfugen sind. Weiters wird durch diese glatte Oberfläche erreicht, dass keine Kanten der Verkleidungselemente 1 von der Gebäudefassade 17 abstehen, wie dies bei einer dachziegelartigen Anordnung der Fall wäre, wodurch die Gefahr verringert wird das Kanten der Verkleidungselemente 1 beschädigt werden und sich in weiterer Folge Personen an den Bruchkanten verletzen.

Es kann bevorzugt vorgesehen sein, dass das wenigstens eine erste Positionierelement 9 gegengleich zu dem wenigstens einen zweiten Positionierelement 12 ausgebildet ist. Hierdurch kann eine genaue Positionierung der Verkleidungselemente 1 ermöglicht werden.

Es kann weiters bevorzugt vorgesehen sein, dass das erste Positionierelement 9 als wenigstens eine Erhebung und dass das zweite Positionierelement 12 als wenigstens eine Ausnehmung ausgebildet ist. Hierdurch kann ein weiteres Verkleidungselement 1 einfach und zuverlässig auf dem Verkleidungselement 1 positioniert werden.

Es kann alternativ auch vorgesehen sein, dass das erste Positionierelement 9 als wenigstens eine Ausnehmung und dass das zweite Positionierelement 12 als wenigstens eine Erhebung ausgebildet ist.

Es kann auch vorgesehen sein, dass das erste Positionierelement 9 als mehrere Erhebungen und dass das zweite Positionierelement 12 als mehrere Ausnehmungen ausgebildet ist.

Es kann auch vorgesehen sein, dass das erste Positionierelement 9 wenigstens eine Erhebung und wenigstens eine Ausnehmung und dass das zweite Positionierelement 12 wenigstens eine Erhebung und wenigstens eine Ausnehmung umfasst.

Es kann auch vorgesehen sein, dass das erste Positionierelement 9 wenigstens eine Erhebung und wenigstens eine Ausnehmung und dass das zweite Positionierelement 12 wenigstens eine, zu der wenigstens einen Erhebung des ersten Positionierelements 9 gegengleich ausgebildete, Ausnehmung und wenigstens eine, zu der Ausnehmung des ersten Positionierelements 9 gegengleich ausgebildete Erhebung, umfasst.

Die wenigstens eine Erhebung sowie wenigstens eine Ausnehmung können sich insbesondere im Wesentlichen normal zu der Ebene der Sichtfläche 2 erstrecken.

Es kann bevorzugt vorgesehen sein, dass die wenigstens eine Erhebung im Querschnitt im Wesentlichen trapezförmig ausgebildet ist und dass die Seitenflächen der wenigstens einen Ausnehmung als Gleitflächen ausgebildet sind. Hierdurch wird das Positionieren der Verkleidungselemente 1 noch zusätzlich erleichtert.

Bevorzugt kann vorgesehen sein, dass die wenigstens eine Ausnehmung um ein vorgegebenes Spiel größer ist als die wenigstens eine Erhebung. Dadurch können etwaige Spannungen bei Temperaturänderungen vermieden werden.

An der Unterseite 11 können insbesondere mehrere Versteifungselemente 21, insbesondere Versteifungsrippen, angeordnet sein.

Bevorzugt kann das Verkleidungselement 1 zwei erste Positionierelemente 9 aufweisen, deren Mitten um eine halbe Breite der Sichtfläche 2 voneinander beanstandet sind. Dadurch können zwei Verkleidungselemente 1 auch um eine halbe Breite versetzt zueinander angeordnet werden.

Es kann weiters bevorzugt vorgesehen sein, dass an eine, den ersten Rand 3 mit dem zweiten Rand 4 verbindenden, dritter Rand 13 der Sichtfläche 2 ein drittes Positionierelement 14 angeordnet ist und an einem, dem dritten Rand 13 gegenüberliegenden, den ersten Rand 3 mit dem zweiten Rand 4 verbindenden, vierten Rand 15 ein viertes Positionierelement 16 zum Eingriff mit dem dritten Positionierelement 14 eines weiteren Verkleidungselements 1 angeordnet ist. Hierdurch kann das Verkleidungselement 1 in einem Montagezustand nicht nur vertikal, sondern auch horizontal positioniert werden. Weiters wird hierdurch ein Verschieben von Verkleidungselementen 1 gegeneinander unterbunden oder zumindest verringert.

Bevorzugt kann vorgesehen sein, dass das Verkleidungselement 1 derart ausgebildet ist, dass sich der dritte Rand 14 eines Verkleidungselementes 1 mit dem vierten Rand 16 eines benachbarten Verkleidungselementes 1 überlappt. Hierbei kann der dritte Rand 14 von der Sichtfläche 2 aus betrachtet mittels einer weiteren Stufe rückversetzt angeordnet sein.

Bevorzugt kann vorgesehen sein, dass das dritte Positionierelement 14 als Rinne ausgebildet ist. Das dritte Positionierelement 14 weist hierfür bevorzugt wenigstens einen Steg und benachbart dazu wenigstens eine Nut aufweist, was beispielhaft in Fig. 1 dargestellt ist. Hierdurch wird eine einfache Fertigung des dritten Positionierelements 14 ermöglicht, wobei in einem Montagezustand der Steg eines dritten Positionierelements 14 in eine Ausnehmung eines vierten Positionierelements 16 eingreift. Auch ermöglicht es das als Rinne ausgebildete dritte Positionierelement 14 zwischen dem dritten Rand 13 und dem vierten Rand 15 eindringendes Wasser abzuleiten.

Die Rinne kann insbesondere mindesten so lang wie die parallele Längserstreckung der Sichtfläche 2 sein.

Insbesondere kann vorgesehen sein, dass die Rinne schräg zur Sichtfläche 2 verläuft, wobei der Abstand zwischen der Rinne und der Sichtfläche von dem ersten Rand 3 zu dem zweiten Rand 4 hin abnimmt. Wie in Fig. 8 ersichtlich kann dadurch Wasser von der Rinne eines Verkleidungselementes 1 in die Rinne des darunter angeordneten Verkleidungselementes 1 geleitet werden.

Das vierte Positionierelement 16 kann als Erhebung ausgebildet sein, welche in das als Rinne ausgebildete dritte Positionierelement 14 eingreift, die Rinne dabei aber nicht verschließt.

Weiters kann vorgesehen sein, dass zwei aneinander angrenzend angeordnete Verkleidungselemente 1 mittels dritten und vierten Positionierelementen 14,16 miteinander in Eingriff sind.

Durch die genaue Positionierung der Verkleidungselemente 1 zueinander mittels der Positionierelemente 9, 12, 14, 16 wird nicht nur eine ansprechende Optik verwirklicht, sondern es wird auch sichergestellt, dass bei der Verlegung sich keine Spalten zwischen den Verkleidungselemente 1 ausbilden können, wodurch auch verhindert wird, dass Wasser in die tragende Unterkonstruktion eindringt.

Besonders bevorzugt kann vorgesehen sein, dass das Verkleidungselement 1 einstückig ausgebildet ist.

Insbesondere kann vorgesehen sein, dass das Verkleidungselement 1 im Wesentlichen normal zur Sichtfläche 2 betrachtet hinterschneidungsfrei ausgebildet ist. Das Verkleidungselement 1 kann insbesondere von Seite der Sichtfläche 1 und/oder von Seite der Unterseite 11 hinterschneidungsfrei ausgebildet sein. Dadurch kann das Verkleidungselement 1 in zwei flachen Formen ohne ein nachträgliches materialabtragendes Verfahren geformt werden.

Besonders bevorzugt kann vorgesehen sein, dass das Verkleidungselement 1 als Formpressstück ausgebildet ist. Die Verkleidungselemente 1 können daher bevorzugt formgepresst sein. Im Gegensatz zu stranggepressten Elementen erlaubt das Pressen in einer Form die vier umlaufenden Ränder 3, 4, 13, 15 derart zu formen, dass diese eine regendichte Verbindung zulassen.

Bevorzugt kann vorgesehen sein, dass das Verkleidungselement 1 als Keramik ausgebildet ist. Dadurch wird eine einfache und umweltfreundliche Herstellung im Gegensatz zu beispielsweise Aluminiumplatten, ermöglicht. Weiters ist Keramik besonders widerstandsfähig gegen Umwelteinflüsse.

Alternativ kann das Verkleidungselement 1 auch aus einem Kunststein, insbesondere Beton, oder Kunststoff ausgebildet sein.

Der Montagezustand der Verkleidungselemente 1 als Gebäudefassade 17 ist beispielhaft in den Figuren 7 bis 10 dargestellt.

In der Fig. 7 ist ein erstes Verlegemuster beispielhaft dargestellt. Hierbei werden Verkleidungselemente 1 symmetrisch mit im Wesentlichen demselben Fugenabstand verlegt, wodurch gleichmäßige Reihen mit gleichmäßigen Fugenabständen zwischen den einzelnen Verkleidungselementen 1 erreicht werden.

In der Fig. 10 ist ein zweites Verlegemuster beispielhaft dargestellt. Hierbei sind Verkleidungselemente 1 einer ersten Reihe 18 um eine halbe Breite der Sichtfläche 2 versetzt zu einer zweiten Reihe 19 angeordnet. Hierdurch ergibt sich eine symmetrische Anordnung der ersten Reihe 18 zu einer dritten Reihe 20 und der zweiten Reihe 19 zu einer, in der Fig. 9 nicht dargestellten, vierten Reihe.

Fig. 1 zeigt eine beispielhafte Darstellung einer bevorzugten Ausführungsform des Verkleidungselements 1 umfassend eine im Wesentlichen quadratische Sichtfläche 2 an der Oberseite des Verkleidungselements 1, einen ersten Rand 3 und benachbart und beabstandet dazu einen zweiten Rand 4, wobei der erste Rand 3 und der zweite Rand 4 die Sichtfläche 2 an zwei gegenüberliegenden Seiten begrenzen, eine an dem ersten Rand 3 angeordnete Stufe 5 mit einer Stufenfläche 7, an der Stufenfläche 7 angeordnete Befestigungsöffnungen 8 zur Aufnahme von Befestigungsmitteln, insbesondere Nägeln, wobei die Sichtfläche 2 um die Flankenhöhe von der Stufenfläche 7 beabstandet ist, zwei voneinander beabstandet und auf der Stufenfläche 7 angeordnete erste Positionierelemente 9 in Form von Erhebungen, angeordnet sind.

Fig. 2 zeigt eine beispielhafte Darstellung der Unterseite 11 der bevorzugten Ausführungsform des Verkleidungselements 1 mit den zwei Befestigungsöffnungen 8, zwei zweiten Positionierelementen 12 in Form von Ausnehmungen, einem vierten Positionierelement 16 umfassend einen Steg und eine Ausnehmung und mehrere Versteifungselemente 21.

Die Figuren 3 bis 6 zeigen Seitenansichten, eine Frontansicht und eine Hinteransicht der bevorzugten Ausführungsform des Verkleidungselements 1.

Fig. 7 zeigt ein erstes Verlegemuster und Fig. 10 ein zweites Verlegemuster, wie zuvor beschrieben.

Fig. 8 zeigt eine Gebäudefassade 17 umfassend mehrere Verkleidungselemente 1 in Seitenansicht. Hierbei sind jeweils erste Positionierelemente 9 mit, in dieser Figur nicht dargestellten, zweiten Positionierelementen 12 in Eingriff. Weiters sind die Verkleidungselemente 1 an Holzbalken angenagelt.

Fig. 9 zeigt die Gebäudefassade 17 im Schnitt durch das erste Positionierelement 9 und das zweite Positionierelement 12, welche im Eingriff sind.

Bevorzugt ist die Sichtfläche 2 rechteckig, besonders bevorzugt im Wesentlichen quadratisch ausgebildet.

Bevorzugt kann das Verkleidungselement 1 eine Länge von wenigstens 10 cm, insbesondere wenigstens 30 cm, bevorzugt wenigstens 50 cm, aufweisen.

Bevorzugt kann das Verkleidungselement 1 eine Breite von wenigstens 7 cm.

## Patentansprüche

1. Verkleidungselement (1) zur Befestigung an einer Fassade eines Gebäudes, wobei das Verkleidungselement (1) aus Keramik ausgebildet ist wobei das Verkleidungselement (1) eine im Wesentlichen plane äußere Sichtfläche (2) mit einem ersten Rand (3) und einen, zu dem ersten Rand (3) gegenüberliegenden, zweiten Rand (4) aufweist, wobei an dem ersten Rand (3) eine Stufe (5) umfassend eine erste Flanke (6) mit einer Flankenhöhe und eine Stufenfläche (7) angeordnet ist, wobei an dem zweiten Rand (4) eine zweite Flanke (10) mit der Flankenhöhe angeordnet ist, wobei auf der, durch die erste Flanke (6) von dem ersten Rand (3) um die Flankenhöhe beabstandeten, Stufenfläche (7) wenigstens ein erstes Positionierelement (9) angeordnet ist, wobei an einer zur Sichtfläche (2) gegenüberliegenden Unterseite (11) des Verkleidungselements (1) in einem zur zweiten Flanke (10) benachbarten Randbereich wenigstens ein zweites Positionierelement (12) zum Eingriff mit wenigstens einem ersten Positionierelement (9) eines weiteren Verkleidungselements (1) angeordnet ist, wobei das Verkleidungselement (1) im Wesentlichen normal zur Sichtfläche (2) betrachtet hinterschneidungsfrei ausgebildet ist, **dadurch gekennzeichnet, dass** auf der genannten Stufenfläche (7) wenigstens eine Befestigungsöffnung (8) zur Befestigung des Verkleidungselements (1) an einer Fassade angeordnet ist.

2. Verkleidungselement (1) nach Anspruch 1, **dadurch gekennzeichnet, dass** das wenigstens eine erste Positionierelement (9) gegengleich zu dem wenigstens einen zweiten Positionierelement (12) ausgebildet ist.

3. Verkleidungselement (1) nach Anspruch 1 oder 2, **dadurch gekennzeichnet, dass** das erste Positionierelement (9) als wenigstens eine Erhebung und dass das zweite Positionierelement (12) als wenigstens eine Ausnehmung ausgebildet ist.

4. Verkleidungselement (1) nach Anspruch 3, **dadurch gekennzeichnet, dass** die wenigstens eine Erhebung im Querschnitt im Wesentlichen trapezförmig ausgebildet ist und dass die Seitenflächen der wenigstens einen Ausnehmung als Gleitflächen ausgebildet sind.

5. Verkleidungselement (1) nach einem der Ansprüche 1 bis 4, **dadurch gekennzeichnet, dass** das Verkleidungselement (1) als Formpressstück ausgebildet ist.

6. Verkleidungselement (1) nach einem der Ansprüche 1 bis 5, **dadurch gekennzeichnet, dass** an einem, den ersten Rand (3) mit dem zweiten Rand (4) verbindenden, dritten Rand (13) der Sichtfläche (2) ein drittes Positionierelement (14) angeordnet ist und an einem, zum dritten Rand (13) gegenüberliegenden, den ersten Rand (3) mit dem zweiten Rand (4) verbindenden, vierten Rand (15) ein viertes Positionierelement (16) zum Eingriff mit dem dritten Positionierelement (14) eines weiteren Verkleidungselements (1) angeordnet ist.

7. Verkleidungselement (1) nach Anspruch 6, **dadurch gekennzeichnet, dass** das dritte Positionierelement (14) als Rinne ausgebildet ist.

8. Gebäudefassade (17), umfassend eine Anordnung mehrerer Verkleidungselemente (1) nach einem der Ansprüche 1 bis 7, wobei zwei aneinander angrenzend angeordnete Verkleidungselemente (1) mittels ersten und zweiten Positionierelementen (9,12) miteinander in Eingriff sind.

9. Gebäudefassade (17) nach Anspruch 8, **dadurch gekennzeichnet, dass** die Sichtflächen (2) der Verkleidungselemente (1) in einer gemeinsamen Ebene angeordnet sind.

## Claims

1. A cladding element (1) for attachment to a building facade, wherein the cladding element (1) is comprised of ceramic, wherein the cladding element (1) has an essentially flat outer visible surface (2) having a first edge (3) and a second edge (4) opposite the first edge (3), wherein a step (5) comprising a first flank (6) having a flank height and a step surface (7) is arranged on the first edge (3), wherein a second flank (10) having the flank height is arranged on the second edge (4), wherein at least one first positioning element (9) is arranged on the stepped surface (7) spaced from the first edge (3) by the edge height by the first flank (6), wherein at least one second positioning element (12) for engagement with at least one first positioning element (9) of a further cladding element (1) being arranged on an underside (11) of the cladding element (1) opposite the visible surface (2) in an edge region adjacent to the second flank (10), wherein the cladding element (1) is designed to be free of undercuts when viewed essentially parallel to the visible surface (2), **characterized in that** at least one mounting aperture (8) for mounting the cladding element (1) to a facade is arranged on the said stepped surface (7).

2. The cladding element (1) according to claim 1, **characterized in that** the at least one first positioning element (9) is configured in the opposite direction to the at least one second positioning element (12).

3. The cladding element (1) according to claim 1 or 2, **characterized in that** the first positioning element (9) is designed as at least one elevation and **in that** the second positioning element (12) is designed as at least one recess.

4. The cladding element (1) according to claim 3, **characterized in that** the at least one elevation is essentially trapezoidal in cross-section and **in that** the side surfaces of the at least one recess are designed as sliding surfaces.

5. The cladding element (1) according to any one of claims 1 to 4, **characterized in that** the cladding element (1) is designed as a compression-moulded piece.

6. The cladding element (1) according to any one of claims 1 to 5, **characterized in that** a third positioning element (14) is arranged on a third edge (13) of the visible surface (2), the edge of which connects the first edge (3) to the second edge (4), and **in that** a fourth positioning element (16) is arranged on a fourth edge (15), which is opposite the third edge (13) and connects the first edge (3) to the second edge (4), for engagement with the third positioning element (14) of a further cladding element (1).

7. The cladding element (1) according to claim 6, **characterized in that** the third positioning element (14) is designed as a channel.

8. A building façade (17) comprising an arrangement of a plurality of cladding elements (1) according to any one of claims 1 to 7, wherein two cladding elements (1) arranged adjacent to each other are engaged with each other by means of first and second positioning elements (9, 12).

9. The building façade (17) according to claim 8, **characterized in that** the visible surfaces (2) of the cladding elements (1) are arranged in a common plane.

## Revendications

1. Élément d'habillage (1) destiné à être fixé sur une façade d'un bâtiment, l'élément d'habillage (1) étant réalisé en céramique, l'élément d'habillage (1) présentant une surface visible extérieure (2) essentiellement plane avec un premier bord (3) et un deuxième bord (4) opposé au premier bord (3), une marche (5) comprenant un premier flanc (6) avec une hauteur de flanc et une surface de marche (7) étant disposée sur le premier bord (3), un deuxième flanc (10) avec la hauteur de flanc étant disposé sur le deuxième bord (4), une surface de marche (7) étant disposée sur la surface de marche (5) espacée du premier bord (3) par le premier flanc (6) de la hauteur de flanc (7), au moins un premier élément de positionnement (9) étant disposé sur une face inférieure (11) de l'élément d'habillage (1) opposée à la face visible (2), dans une zone de bord voisine du deuxième flanc (10), au moins un deuxième élément de positionnement (12) étant disposé pour venir en prise avec au moins un premier élément de positionnement (9) d'un autre élément d'habillage (1), l'élément d'habillage (1) étant réalisé sans contre-dépouille, vu essentiellement perpendiculairement à la surface visible (2), **caractérisé en ce qu'**au moins une ouverture de fixation (8) est disposée sur ladite surface étagée (7) pour la fixation de l'élément d'habillage (1) sur une façade.

2. Élément d'habillage (1) selon la revendication 1, **caractérisé en ce que** ledit au moins un premier élément de positionnement (9) est formé de manière à être opposé audit au moins un deuxième élément de positionnement (12).

3. Élément d'habillage (1) selon la revendication 1 ou 2, **caractérisé en ce que** le premier élément de positionnement (9) est conçu comme au moins un bossage et **en ce que** le deuxième élément de positionnement (12) est conçu comme au moins un évidement.

4. Élément d'habillage (1) selon la revendication 3, **caractérisé en ce que** l'au moins une élévation est réalisée en section transversale sensiblement trapézoïdale et **en ce que** les surfaces latérales de l'au moins un évidement sont réalisées sous forme de surfaces de glissement.

5. Élément d'habillage (1) selon l'une des revendications 1 à 4, **caractérisé en ce que** l'élément d'habillage (1) est réalisé sous forme de pièce moulée par compression.

6. Élément d'habillage (1) selon l'une des revendications 1 à 5, **caractérisé en ce qu'**un troisième élément de positionnement (14) est disposé sur un troisième bord (13) de la surface visible (2) reliant le premier bord (3) au deuxième bord (4) et **en ce qu'**un quatrième élément de positionnement (16) est disposé sur un quatrième bord (16) de la surface visible (2), quatrième bord (15) opposé au troisième bord (13) et reliant le premier bord (3) au deuxième bord (4), un quatrième élément de positionnement (16) est disposé pour s'engager avec le troisième élément de positionnement (14) d'un autre élément d'habillage (1).

7. Élément d'habillage (1) selon la revendication 6, **caractérisé en ce que** le troisième élément de positionnement (14) est réalisé sous forme de gouttière.

8. Façade de bâtiment (17) comprenant un ensemble de plusieurs éléments d'habillage (1) selon l'une quelconque des revendications 1 à 7, dans laquelle deux éléments d'habillage (1) disposés de manière adjacente sont engagés l'un avec l'autre au moyen de premier et deuxième éléments de positionnement (9, 12).

9. Façade de bâtiment (17) selon la revendication 8, **caractérisée en ce que** les surfaces visibles (2) des éléments de revêtement (1) sont disposées dans un plan commun.
